# FASCICULE DE BREVET EUROPEEN

(11) **EP 0 701 031 B1**
(45) Date de publication et mention de la délivrance du brevet: **12.08.1998**
(21) Numéro de dépôt: 95402025.1
(22) Date de dépôt: 07.09.1995
(51) Int. Cl.: E04B 1/343

(54) **Habitat mobile**
Transportables Wohnhaus
Mobile habitat

(30) Priorité: 09.09.1994 FR 9410807
(43) Date de publication de la demande: 13.03.1996
(73) Titulaire: Bureau d'Etudes et de Réalisations Industrielles, 85300 Challans (FR)
(72) Inventeur: Roux, Annette, F-85710 Bois de Cene (FR)
(74) Mandataire: Dawidowicz, Armand

(56) Documents cités:
- EP-A- 0 033 970
- EP-A- 0 203 043
- DE-U- 8 807 893
- FR-A- 2 261 391

## Description

L'invention concerne le domaine des habitations, du type habitat mobile, connues en particulier sous la dénomination de "mobil-home".

Ces habitats mobiles sont réalisés sous la forme de constructions le plus souvent rectangulaires et allongées de manière à ce qu'ils soient facilement transportables sur roues, sur des wagons ou sur des remorques. A l'intérieur de ces constructions, sont aménagés les différents postes d'installation sanitaire tels que la cuisine, la salle de bains, etc. et l'espace habitable peut être divisé en plusieurs pièces distinctes. Cependant, afin de respecter des dimensions qui soient raisonnables pour permettre le transport de ce type d'habitat mobile, la surface habitable reste malgré tout limitée et il est difficile d'envisager une extension de cette surface habitable qui reste en conformité avec les exigences de forme et de dimensions imposées pour que le transport soit possible.

Afin de pallier cet inconvénient, il convient donc de construire des habitats qui présentent un caractère mobile lié notamment à une forme facilement transportable mais qui présentent également des possibilités d'extension de la surface habitable de manière pratique.

Dans ce but, l'invention propose un habitat mobile qui présente des moyens de liaison propres à réaliser une liaison avec au moins un autre habitat mobile du même type.

A cet effet, l'invention consiste en un habitat mobile, de préférence de forme rectangulaire, caractérisé en ce que, sur au moins une des façades de l'habitat mobile, est ménagé un renfoncement vers l'intérieur de l'espace habitable, ledit renfoncement comportant des moyens de fixation d'au moins un élément de liaison reliant ledit habitat mobile à un autre habitat mobile au niveau d'un renfoncement correspondant.

Avantageusement, les moyens de liaison sont constitués par au moins un élément de plancher présentant des moyens de fixation auxdits renfoncements présents sur deux habitats mobiles indépendants, ledit élément de plancher se fixant de manière amovible à l'un et l'autre habitats mobiles.

Le toit de l'habitat mobile peut présenter, au niveau du renfoncement, des moyens de fixation d'un élément de toit assurant la liaison entre deux habitats mobiles. Ainsi, avantageusement, la liaison entre les deux habitats peut être réalisée couverte par la fixation dudit élément de toit de liaison dont la forme est en correspondance avec la forme du toit au niveau d'un renfoncement.

A cet effet, le toit, au niveau du renfoncement, est réalisé de préférence de manière à présenter une forme qui, d'une part, permette la fixation de l'élément de toit de liaison et d'autre part, présente la forme d'un porche d'entrée, le renfoncement correspondant alors à l'entrée principale dans un habitat mobile non relié à un autre.

En outre, il est possible de fixer, de manière toujours amovible, auxdits éléments de plancher et de toit de liaison, des parois latérales de manière à fermer l'espace de liaison réalisé entre deux habitats mobiles unitaires. On peut ainsi créer un nouvel espace habitable au niveau de la liaison elle-même entre deux habitats mobiles, tel qu'un patio, une salle commune, etc.

Par conséquent, un habitat mobile réalisé selon l'invention offre la possibilité d'agrandir l'espace habitable non seulement en reliant plusieurs habitats mobiles au moyen des éléments de liaison définis ci-dessus mais également en offrant la possibilité d'adjoindre à un habitat seul un espace habitable supplémentaire correspondant à une liaison entre deux habitats.

En outre, on conserve à l'habitat ainsi réalisé son caractère mobile dans la mesure où les éléments de liaison sont montés amovibles.

On décrira maintenant plus en détail l'invention en référence au dessin annexé dans lequel :
la figure 1 représente une vue en plan d'un exemple d'habitat mobile,
la figure 2 représente une vue de la façade avant de l'habitat mobile de la figure 1,
la figure 3 représente une vue d'une façade latérale de l'habitat selon la figure 1,
la figure 4 représente une vue en plan d'un habitat mobile présentant une liaison selon l'invention de deux habitats selon la figure 1,
la figure 5 représente une vue latérale d'une liaison fermée selon la figure 4, et
la figure 6 représente une vue latérale d'un habitat mobile selon la figure 1 avec un auvent.

La figure 1 représente une vue en plan d'un habitat mobile selon l'invention. Cet habitat présente une forme sensiblement rectangulaire dont l'espace 3 est divisé en au moins deux grandes pièces correspondant au salon/salle de séjour S et à la chambre principale P, séparées de préférence par les différents postes d'installation sanitaire, tels que la cuisine C, la salle de bain B, etc. Une chambre d'enfants E à lits superposés peut être disposée dans l'espace intermédiaire I.

Sur la façade avant 1 de l'habitat mobile, un renfoncement 2 est ménagé vers l'intérieur de l'espace habitable 3. Ce renfoncement 2 correspond, de préférence, à l'entrée de l'habitat.

De préférence, les parois latérales 4 du renfoncement 2 sont réalisées obliques vers l'intérieur de l'espace 3. Ainsi, lors de la création d'une liaison entre deux habitats, l'espace de liaison peut présenter une largeur suffisante pour constituer lui-même un espace habitable alors que l'ouverture de communication peut être de dimension plus restreinte dans la mesure où cette ouverture, dans le cas où aucune liaison n'est réalisée, peut constituer l'entrée de l'habitat mobile.

Le toit présente, de préférence, une forme particulière au-dessus du renfoncement 2. Cette partie 5 du toit est réalisée en pointe au-dessus du renfoncement 2 de manière à ce que la toiture présente un faîte à cet endroit ainsi que cela est visible à la figure 2 et à la figure 3.

Au plancher du renfoncement 2, on assemble de manière amovible par des moyens connus en soi, du type chevilles ou vis, un élément de plancher de liaison 6 (figure 4). Ledit élément 6 est ensuite assemblé à un deuxième plancher d'un renfoncement 2 appartenant à un deuxième habitat mobile. On a donc réalisé ainsi une liaison entre deux habitats mobiles sous la forme d'un simple élément de plancher de liaison 6 qui peut constituer une terrasse entre les deux habitats lorsqu'aucun élément de toit de liaison n'est prévu.

La figure 5 représente le même type de liaison réalisée entre deux habitats mobiles mais, outre l'élément de plancher de liaison 6, on a assemblé entre les deux habitats un élément de toit de liaison 7. Cet élément de toit de liaison 7 est également monté de manière amovible aux parties de toit 5 au-dessus des deux renfoncements 2 par des moyens de fixation connus en soi.

La partie de toit 5 au-dessus des renfoncements 2 étant formée en pointe, l'élément de toit de liaison 7 se présente sous la forme de deux pans de toit inclinés. L'inclinaison des deux pans est réalisée de sorte que les bords latéraux de l'élément de toit 7 se fixent en correspondance sur les bords inclinés de la partie de toit 5 en pointe au-dessus du renfoncement 2.

Dans l'exemple représenté dans cette figure 5, les habitats mobiles assemblés au moyen de l'élément de plancher 6 auquel aboutit un escalier d'accès 8 avec perron 8' sont entourés par des pilotis 9 soutenant une coursive liée au perron 8'.

Comme cela est visible de la figure 5, il est possible de prévoir des parois latérales 10 de manière à fermer l'espace de liaison créer entre les deux habitats. Ces parois latérales peuvent être consituées par des panneaux de verre, par exemple.

Comme cela est représenté à la figure 6, l'élément de plancher 6 assemblé de manière amovible au renfoncement 2 peut ne pas relier deux habitats mobiles mais définir une surface à l'extérieur de l'habitat mobile telle qu'une terrasse ou un palier. De même, un élément de toit 7' peut être assemblé au-dessus du renfoncement 2 de manière à recouvrir l'élément de plancher 6 de manière à créer un palier avec auvent sans pour autant créer une liaison avec un autre habitat.

En outre, les habitats mobiles peuvent présenter sur leur façades plusieurs renfoncements 2, ce qui permet de relier entre eux, selon l'invention, plus de deux habitats mobiles entre eux.

## Revendications

1. Habitat mobile de forme rectangulaire,
caractérisé en ce que, sur au moins une des façades de l'habitat mobile, est ménagé un renfoncement (2) vers l'intérieur de l'espace habitable (3), ledit renfoncement (2) comportant des moyens de fixation d'au moins un élément de liaison amovible reliant ledit habitat mobile à un autre habitat mobile au niveau d'un renfoncement correspondant.

2. Habitat mobile selon la revendication 1,
caractérisé en ce que les moyens de liaison sont constitués par au moins un élément de plancher (6) présentant des moyens de fixation auxdits renfoncements (2) présents sur deux habitats mobiles indépendants.

3. Habitat mobile selon la revendication 1,
caractérisé en ce que ledit élément de plancher (6) peut être fixé de manière amovible à l'un et l'autre habitats mobiles.

4. Habitat mobile selon l'une des revendications 1 à 3,
caractérisé en ce qu'un moyen de liaison, constitué par un élément de toit (7) est assemblé entre deux habitats mobiles au-dessus de l'élément de plancher (6).

5. Habitat mobile selon la revendication 4,
caractérisé en ce qu'il comprend, au niveau du renfoncement (2) des moyens de fixation d'un élément de toit (7, 7').

6. Habitat mobile selon l'une des revendications 4 et 5,
caractérisé en ce que des parois latérales (10) relient l'élément de plancher (6) à l'élément de toit (7) de manière à fermer l'espace de liaison entre deux habitats mobiles.

## Patentansprüche

1. Transportables Wohnhaus von rechtwinkliger Form,
**dadurch gekennzeichnet,** daß an wenigstens einer Fassade des transportablen Wohnhauses eine Verstärkung (2) zum Inneren des Wohnraumes (3) hin gebildet ist, wobei die Verstärkung (2) Mittel zur Befestigung wenigstens eines lösbaren Verbindungselementes aufweist, das das transportable Wohnhaus auf Höhe einer entsprechenden Verstärkung mit einem anderen transportablen Wohnhaus verbindet.

2. Transportables Wohnhaus nach Anspruch 1,
**dadurch gekennzeichnet,** daß die Verbindungsmittel durch wenigstens ein Bodenelement (6) gebildet sind, das Mittel zur Befestigung an den Verstärkungen (2) aufweist, die an zwei unabhängigen transportablen Wohnhäusern vorgesehen sind.

3. Transportables Wohnhaus nach Anspruch 1,
**dadurch gekennzeichnet,** daß das Bodenelement (6) in lösbarer Weise mit dem einen und dem anderen der transportablen Wohnhäuser verbindbar ist.

4. Transportables Wohnhaus nach einem der Ansprüche 1 bis 3, **dadurch gekennzeichnet,** daß ein Verbindungsmittel, das durch ein Dachelement (7) gebildet ist, zwischen den beiden transportablen Wohnhäusern oberhalb des Bodenelementes (6) angeordnet ist.

5. Transportables Wohnhaus nach Anspruch 4,
**dadurch gekennzeichnet,** daß es auf Höhe der Verstärkung (2) Mittel zur Befestigung eines Dachelementes (7, 7') aufweist.

6. Transportables Wohnhaus nach einem der Ansprüche 4 und 5, **dadurch gekennzeichnet,** daß seitliche Wandungen (10) das Bodenelement (6) mit dem Dachelement (7) verbinden, um den Verbindungsraum zwischen den beiden transportablen Wohnhäusern zu schließen.

## Claims

1. Mobile habitat of rectangular shape,
characterised in that, on at least one of the facades of the mobile habitat, there is provided a recess (2) indented towards the interior of the habitable space (3), said recess (2) comprising means for fixing at least one detachable securing member connecting said mobile habitat to another mobile habitat at the level of a corresponding recess.

2. Mobile habitat according to claim 1,
characterised in that the connecting means comprise at least one floor member (6) having means for securing to said recesses (2) appearing on two independent mobile habitats.

3. Mobile habitat according to claim 1,
characterised in that said floor member (6) may be fixed in a detachable manner to one and the other of the mobile habitats.

4. Mobile habitat according to one of claims 1 to 3,
characterised in that a connecting means made up of a roof member (7) is assembled between two mobile habitats, above the floor member (6).

5. Mobile habitat according to claim 4,
characterised in that it comprises, at the level of the recess (2), means of securing a roof member (7, 7').

6. Mobile habitat according to one of claims 4 and 5,
characterised in that lateral walls (10) connect the floor member (6) to the roof member (7) so as to close the connection space between two mobile habitats.
